# EUROPÄISCHE PATENTSCHRIFT

(11) **EP 0 910 776 B1**
(45) Veröffentlichungstag und Bekanntmachung des Hinweises auf die Patenterteilung: **22.08.2001**
(21) Anmeldenummer: 97936627.5
(22) Anmeldetag: 08.07.1997
(51) Int. Cl.: F23D 11/40, F23D 11/10, F23C 7/00, F23D 11/00, F23R 3/54, F23R 3/58, F23R 3/14

(54) **BRENNER MIT ZERSTÄUBERDÜSE**
BURNER WITH ATOMISER NOZZLE
BRULEUR DOTE D'UNE BUSE DE PULVERISATION

(30) Priorität: 10.07.1996 DE 19627760
(43) Veröffentlichungstag der Anmeldung: 28.04.1999
(73) Patentinhaber: MTU Aero Engines GmbH, 80995 München (DE)
(72) Erfinder: ZARZALIS, Nikolaos, D-85221 Dachau (DE); RIPPLINGER, Thomas, D-85256 Vierkirchen (DE); GLAESER, Bernhard, D-82194 Gröbenzell (DE); SIMON, Burkhard, D-85244 Röhrmoos (DE)
(74) Vertreter: Einsele, Rolf W.
(86) Internationale Anmeldenummer: EP9703595
(87) Internationale Veröffentlichungsnummer: WO9801706

(56) Entgegenhaltungen:
- GB-A- 1 099 959
- GB-A- 2 094 464
- GB-A- 2 272 756
- US-A- 5 285 631

## Beschreibung

Die Erfindung betrifft einen Brenner für Brennkammern von Gasturbinen nach dem Oberbegriff des Patentanspruches 1. Ein solcher Brenner ist in der deutschen Patentanmeldung P 44 44 961 beschrieben.

Die Reduktion von Schadstoffen, die bei der Verbrennung von Kerosin in Brennkammern von Flugtriebwerken entstehen, ist ein ständiges Entwicklungsziel. Hierbei ist die schadstoffreduzierte Brennkammer ein Ansatzpunkt. Für Verwirklichung der schadstoffreduzierten Verbrennungskonzepte müssen Komponenten der Brennkammer optimiert werden. So gilt es beispielsweise den Brennstoff in allen Betriebsbereichen möglichst fein zu zerstäuben und mit der Verbrennungsluft zu vermischen. Diese Brennstoffaufbereitung wird bei Brennkammern moderner Fluggasturbinen mit Luftzerstäuberdüsen bewerkstelligt. Nach deren Funktionsprinzip fließt der Brennstoff auf einer zylindrischen Oberfläche bis an dessen Ende, wo aufgrund der Luftscherkräfte die Zerstäubung einsetzt. Um örtlich unerwünschte Brennstoffanreicherungen im Brennraum der Brennkammer, die zur Rußbildung Anlaß geben könnten, zu vermeiden, wird die Luftströmung durch die Zerstäuberdüse in einen primären und sekundären Strömungskanal geteilt und gegensinnig verdrallt, so daß im Brennraum entgegengerichtete Rotationswirbel erzeugt werden. Hierzu ist jedem Strömungskanal eine radial angeströmte Drallvorrichtung zugeordnet. Eine hohe Drallzahl des Luftstromes führt zudem zu einem Rezirkulationswirbel an der rückseitigen Wand des Brennraumes wodurch eine homogene Verbrennung erzielt werden soll. Um eine vorzeitige Vermischung der beiden Luftströme zu vermeiden, die wiederum zu einer Reduktion der Umfangsgeschwindigkeit im sekundären Luftstrom führen würde, wird die Zerstäuberlippe, die den primären vom sekundären Luftstrom trennt, möglichst lang, bis an die brennraumseitige Mündung der Zerstäuberdüse ausgeführt. Bei konvergent-divergent ausgeführten Strömungskanälen hat dies allerdings zur Folge, daß die Zerstäubung sich nicht im Bereich der maximalen Luftscherkräfte abspielt und aus diesem Grund die Zerstäubung nicht das mögliche Optimum erreicht.

Darüber hinaus muß der Massenstrom des sekundären Luftstroms größer als der des primären Luftstroms sein, damit in der kurzen Strecke vom Ende der Zerstäuberlippe bis zum Eintritt in den Brennraum der Umfangsimpuls des sekundären Luftstroms nicht vollständig abgebaut wird und die Entstehung des Rezirkulationswirbels gefährdet wird. Hieraus resultiert wiederum, daß die Verteilung des Luft- Brennstoffverhältnisses am Düsenaustritt nicht die gewünschte Homogenität aufweist, weil der primäre Luftstrom, der sich hauptsächlich am Mischungsprozeß beteiligt, geringer als der sekundäre Luftstrom ist.

Aus der GB 2 272 756 A ist eine Einspritzvorrichtung für eine Brennkammer bekannt, die einen Zerstäuber, mehrere Kanäle und eine Vormischstrecke umfaßt, wobei der Brennstoff zunächst an die Kanäle umschließenden Leitelementen mit Zerstäuberlippen zerstäubt und anschließend in der Vormischstrecke mit den Luftströmen aus den Kanälen, die in die Vormischstrecke münden, vermischt wird. Die Vormischstrecke ist konvergent-divergent ausgebildet, um eine gute Vermischung des zerstäubten Brennstoffs mit den Luftströmen zu gewährleisten.

In der GB 1 099 959 und der GB 2 094 464 A wird ein Brenner für feste oder flüssige Brennstoffe offenbart, bei dem der Brennstoff mit mehreren Luftströmen vermischt wird, deren Kanäle durch konzentrisch angeordnete Rohre mit divergenten Austrittsdüsen gebildet werden. Beim Einsatz von flüssigen Brennstoffen wird dieser in einer Druckzerstäubung an der Eintrittsstelle in den Düsenraum zerstäubt.

Hiervon ausgehend, ist es Aufgabe der Erfindung, einen gattungsgemäßen Brenner anzugeben, der eine weitgehend homogene Verteilung des Luftbrennstoffgemisches im Brennraum ermöglicht.

Die Aufgabe wird erfindungsgemäß durch die kennzeichnenden Merkmale des Patentanspruches 1 gelöst.

Die Erfindung hat den Vorteil, daß durch die gleichsinnige Verdrallung der beiden Luftströme ein Vermischen derselben vor dem Eintritt in den Brennraum im Hinblick auf eine hohe Umfangsgeschwindigkeit nicht vermieden werden muß, so daß auch das Maßenstromverhältnis unabhängig von der Verdrallung der Ströme gewählt werden kann um die Verteilung des Luft- Brennstoffgemisches homogen gestalten zu können. Auch kann ohne Rücksicht auf eine Vermischung der beiden Ströme die Drallzahl der Luftströmung variiert werden, um einen abgelösten oder einen wandanliegenden Strömungszustand im Brennraum einzustellen. Durch die Positionierung der Zerstäuberlippe am engsten Strömungsquerschnitt in der Zerstäuberdüse oder kurz davor kann die Zerstäubung des Brennstoffes in einem Bereich der maximalen Luftscherkräfte erfolgen, so daß die Zerstäubung optimal erfolgen kann.

Weitere vorteilhafte Ausführungsformen der Erfindung ergeben sich aus den Patentansprüchen 2 bis 5.

Eine bevorzugte Ausführungsform der Erfindung wird nachfolgend unter Bezugnahme auf die beigefügte Zeichnung erläutert. Es zeigt:
- Fig. 1: einen Halbschnitt eines vorderen Brennkammerabschnittes mit Brenner,
- Fig. 2a: im Halbschnitt den Strömungszustand in der Brennkammer und in der Zerstäuberdüse mit abgelöster Strömung
- Fig. 2b: im Halbschnitt den Strömungszustand in der Brennkammer und in der Zerstäuberdüse mit wandanlieger Strömung.

Der in Fig. 1 gezeigte Brenner 1 ist einer von mehreren ringförmig angeordneten Brennern der abschnittsweise dargestellten Brennkammer 2 einer nicht weiter dargestellten Fluggasturbine.

Der Brenner 1 weist eine Zerstäuberdüse 3 mit einem primären und einem sekundären Strömungskanal 4 bzw. 5 sowie eine Einspritzdüse 15 auf. Die beiden Strömungskanäle 4, 5 werden durch ring- oder hülsenförmige Bauteile 6, 7 in ihrem Kanalverlauf bestimmt und begrenzt. Die beiden konzentrisch zur Brennerachse Z geführten Strömungskanäle 4, 5 weisen jeweils einen radialen verlaufenden Eintrittsabschnitt E auf, um dann in einen im wesentlichen axial verlaufenden Austrittsabschnitt A umgelenkt zu werden. Das hülsenförmige Bauteil 6 trennt die beiden Kanäle 4,5 voneinander und weist in seinem stromabwärtigen Abschnitt eine ringförmige Zerstäuberlippe 8 mit konisch verjüngendem Verlauf auf. An seinem stromaufwärtigen Abschnitt weist das Bauteil 6 einen radial sich erstreckenden Flansch 9 auf, der die beiden axial voneinander beabstandeten, ringförmigen Eintrittsabschnitte E der Kanäle 4,5 trennt. Der zwischen den beiden Bauteilen 6 und 7 verlaufende sekundäre Strömungskanal 5 wird in seinem radial sich erstreckenden Eintrittsabschnitt E von zwei parallel zueinander verlaufenden, ringförmigen Wandabschnitten der beiden Bauteile 6 und 7 begrenzt. Im Austrittsabschnitt A wird der sekundäre Strömungskanal 5 nach radial außen hin von einer, in Strömungsrichtung gesehen, konvergent-divergent verlaufende Innenwandung I des Bauteils 7 begrenzt. Die Zerstäuberlippe 8 endet unmittelbar vor dem Ort mit dem engsten Strömungsquerschnitt Q, welcher durch den konvergent-divergenten Verlauf des Bauteils 7 definiert wird, so daß stromabwärts der Zerstäuberlippe 8, inerhalb des divergenten Abschnitts des Bauteils 7 und stromabwärts hiervon eine homogene Vermischung der beiden Luftströme erfolgt.

Auf die konisch verjüngt verlaufende Innenwandung der Zerstäuberlippe 8 wird mittels der im primären Strömungskanal 4 angeordneten Einspritzdüse 15 Brennstoff fein zerstäubt in Form eines sich stromab fächerartig aufweitenden Kegels aufgespritzt, so daß sich dieser filmartig an der Innenwandung ablagert. An der stromabwärtigen scharfkantigen Endkante 10 der Zerstäuberlippe 8 reißt der Brennstoffilm im Wege einer ausgebildeten Scherströmung ab, so daß in den im Brennraum 11 der Brennkammer 2 sich ausbildenden Rotationswirbel W der Brennstoff nebelartig und teilweise dampfförmig sowie gleichmäßig verteilt eingebracht wird.

Verantwortlich für die Ausbildung des Rotationswirbels W ist der gleichsinnige Drall der Luftströmung in den Strömungskanälen 4 und 5, welcher durch jeweils in den Eintrittsabschnitten E der Strömungskanäle 4 und 5 angeordnete Drallvorrichtungen 12 erzeugt wird.

Die beiden Strömungskanäle 4,5 sind in ihren Querschnitten derart dimensioniert, daß sich ein Massenstromverhältnis zwischen primärer und sekundärer Luftströmung von größer als 0,4 ergibt. Hierdurch wird eine homogene Vermischung des Brennraumes mit Luft-Brennstoffgemisch gewährleistet.

Wie in den Fig. 2a und 2b zu sehen ist, ist durch die gleichsinnige Drallbildung in den Strömungskanälen 4 und 5 durch Variation der Drallzahl in den beiden Kanälen 4,5 eine abgelöste bzw. wandanliegende Brennraumströmung darstellbar, so daß auf Lage und Ausbildung des Rotationswirbels W Einfluß genommen werden kann. Bei der wandanliegenden Strömung gemäß Fig. 2b mündet die Luftströmung stromabwärts des divergenten Abschnitts des Bauteils 7 in den Brennraum und strömt parallel zur radial verlaufenden Rückwand 13 des Brennraumes 11 ab, um dann in einem Rezirkulationswirbel W etwa parallel zur Brennerachse Z zentral in Richtung des Brenners 1 zu strömen.

Bei der in Fig. 2a gezeigten Strömung hingegen sind zwei Rezirkulationswirbel W zu erkennen, wobei sich der eine im Bereich der Rückwand 13 ausbildet und der andere sich mit entgegengesetzter Drallrichtung im zentralen Bereich des Brennraumes 11 ausbildet.

## Patentansprüche

1. Brenner für Brennkammern (2) von Gasturbinen mit einer Zerstäuberdüse (3) zum Zerstäuben von Brennstoff in der Verbrennungsluft, die einen primären und einen sekundären Strömungskanal (4,5) stromaufwärts des Brennraumes (11) der Brennkammer (2) durchströmt, wobei der Brennstoff auf eine Wandung in der Zerstäuberdüse (3) gespritzt wird und die in den Brennraum (11) mündenden Strömungskanäle (4,5) von einem bezüglich der Brennerachse A konzentrisch angeordneten, ersten Bauteil (6) mit einer hülsenförmigen, zylindrisch oder konisch verjüngend verlaufenden Zerstäuberlippe (8) getrennt werden und der äußere, sekundäre Strömungskanal (5) von einem konzentrisch angeordneten ringförmigen zweiten Bauteil (7) mit konvergent-divergent verlaufender Innenwandung (14) nach radial außen begrenzt wird, dadurch gekennzeichnet, daß das zweite Bauteil (7) in der Zerstäuberdüse (3) einen Ort (Q) mit engstem Strömungsquerschnitt ausbildet, auf dessen axialer Höhe oder stromaufwärts hiervon das radial innen angeordnete erste Bauteil (6) mit der Zerstäuberlippe (8) endet und die Luftströmung (L) die Strömungskanäle (4,5) mit einem gleichsinnigen Drall durchströmt.

2. Brenner nach Anspruch 1, dadurch gekennzeichnet, daß die beiden Bauteile (6,7) bezüglich der Brennerachse (A) konzentrisch angeordnet sind und zwischen sich den ringförmigen, sekundären Strömungskanal (5) ausbilden.

3. Brenner nach Anspruch 1 oder 2, dadurch gekennzeichnet, daß in den Strömungskanälen (4,5) jeweils vor ihren Austrittsabschnitten (A) Drallvorrichtungen (12) angeordnet sind.

4. Brenner nach einem oder mehreren der vorhergehenden Ansprüche, dadurch gekennzeichnet, daß die Strömungskanäle (4,5) so ausgebildet sind, daß das Massenstromverhältnis der primären und sekundären Luftströmung größer als 0,4 ist.

5. Brenner nach einem der vorhergehenden Ansprüche, dadurch gekennzeichnet,, daß der Brenner (1) eine Einspritzdüse (15) aufweist, über welche in den primären Strömungskanal (4) auf die Innenwandung (14) des ersten Bauteils (6) Brennstoff stromaufwärts der Zerstäuberliuppe (8) eingespritzt wird.

## Claims

1. A burner for combustors (2) in gas turbines with an atomiser nozzle (3) for atomising fuel in the combustion air which flows through a primary and a secondary flow channel (4, 5) upstream of the combustion chamber (11) of the combustor (2), the fuel being sprayed onto a wall in the atomising nozzle (3) and the flow chambers (4, 5) which discharge into the combustion chamber (11) being separated from a first component (6) which is positioned concentrically in relation to the burner axis A and has an atomiser lip which tapers in a sleeve shape, cylindrically or conically, and the outer, secondary flow channel (5) being radially externally delimited by a concentrically positioned annular second component (7) with an internal wall which runs convergently-divergently, characterised in that the second component (7) forms a place (Q) in the atomiser nozzle (3) with the narrowest flow cross section at the same axial level as or upstream of which the radially internally positioned first component (6) ends in the atomiser lip (8) and the flow of air (L) flows through the flow channels (4, 5) with a twist in the same direction.

2. A burner according to Claim 1 characterised in that both components (6, 7) are positioned concentrically in relation to the burner axis (A) and between them form the annular, secondary flow channel (5).

3. A burner according to Claim 1 or 2 characterised in that twist devices (12) are positioned before the outlet sections of the flow channels (4, 5).

4. A burner according to one or more of the preceding claims characterised in that the flow channels (4, 5) are designed in such a way that the mass flow ratio of the primary to the secondary air flow is greater than 0.4.

5. A burner according to one of the preceding claims characterised in that the burner (1) has an injection nozzle (15) via which fuel is injected into the primary flow channel (4) onto the internal wall (14) of the first component (6) upstream of the atomiser lip (8).

## Revendications

1. Brûleur pour chambres de combustion (2), de turbines à gaz, avec une buse de pulvérisation (3) pour pulvériser du carburant dans l'air de combustion, dont l'écoulement traverse un canal d'écoulement primaire et un canal d'écoulement secondaire (4, 5) en amont de l'enceinte de combustion (11) de la chambre à combustion (12), le carburant étant pulvérisé sur une paroi dans la buse de pulvérisation (3) et les canaux d'écoulement (4, 5) débouchant dans l'enceinte de combustion (11) étant séparés par un premier composant (6), disposé concentriquement par rapport à l'axe de brûleur A, ayant une lèvre de pulvérisateur (8) en forme de douille, d'allure cylindrique ou s'effilant de façon conique, et le canal d'écoulement secondaire (5) étant limité radialement vers l'extérieur par un deuxième composant (7) en forme d'anneau disposé concentriquement ayant une paroi intérieure (14) à allure convergente/divergente, caractérisé en ce que le deuxième composant (7) disposé dans la buse de pulvérisateur (3) constitue un site (Q) ayant une aire de section transversale d'écoulement d'étroitesse maximale, à hauteur axiale duquel ou en amont duquel dans la direction de l'écoulement, le premier composant (6) disposé radialement à l'intérieur s'achève par la lèvre de pulvérisateur (8) et l'écoulement d'air (L) traversant les canaux d'écoulement (4, 5) avec une rotation orientée dans le même sens.

2. Brûleur selon la revendication 1, caractérisé en ce que les deux composants (6, 7) sont disposés concentriquement par rapport à l'axe de brûleur A et constituent entre eux le canal d'écoulement secondaire (5) en forme d'anneau.

3. Brûleur selon la revendication 1 ou 2, caractérisé en ce que, dans chacun des canaux d'écoulement (4, 5), avant leur tronçon de sortie (A) sont disposés des dispositifs de mise en rotation (12).

4. Brûleur selon l'une ou plusieurs des revendications précédentes, caractérisé en ce que les canaux d'écoulement (4, 5) sont configurés de manière que le rapport de débit-masse, entre l'écoulement d'air primaire et l'écoulement d'air secondaire, soit supérieur à 0,4.

5. Brûleur selon l'une des revendications précédentes, caractérisé en ce que le brûleur (1) présente une buse d'injection (15) par laquelle, dans le canal d'écoulement primaire (4), du carburant est injecté sur la paroi intérieure (14) du produit composant (6), en amont de la lèvre de pulvérisateur (6).
